# EUROPÄISCHE PATENTSCHRIFT

(11) **EP 0 637 370 B1**
(45) Veröffentlichungstag und Bekanntmachung des Hinweises auf die Patenterteilung: **06.11.1996**
(21) Anmeldenummer: 93911490.6
(22) Anmeldetag: 20.04.1993
(51) Int. Cl.: F42B 6/06

(54) **PFEILBEFIEDERUNGSFAHNE**
ARROW FEATHERING STRIP
EMPENNE POUR FLECHES

(30) Priorität: 23.04.1992 DE 9205525 U
(43) Veröffentlichungstag der Anmeldung: 08.02.1995
(73) Patentinhaber: AMBO Handelsgesellschaft mbH HiTech - Bogensportprodukte, 47057 Duisburg (DE)
(72) Erfinder: KLAUS, Emmerich, D-8501 Veitsbronn (DE)
(74) Vertreter: Christiansen, Henning, Dipl.-Ing.
(86) Internationale Anmeldenummer: EP9300970
(87) Internationale Veröffentlichungsnummer: WO9322613

(56) Entgegenhaltungen:
- FR-A- 2 232 246
- GB-A- 1 201 488
- GB-A- 1 308 227
- US-A- 3 815 916
- US-A- 3 895 802

## Beschreibung

Die Erfindung betrifft eine Pfeilbefiederungsfahne aus einem elastisch verformbaren Material nach dem Oberbegriff des Anspruchs 1, wie sie aus FR-A-2 232 246 bekannt ist.

Solche Befiederungsfahnen sind handelsüblich; sie bestehen beispielsweise aus Kunststoff und sind beispielsweise als Spritzgußteile ausgebildet. Wenn ein Pfeil mit solchen Fahnen befiedert wird, wird -- damit der Flug des Pfeils durch Drall stabilisiert wird -- meist die Längsachse der Fahne leicht schräg zur Pfeilschaftachse ausgerichtet, bevor die Fahne etwa durch Verkleben befestigt wird. Für die Größe der Fahne muß ein Kompromiß zwischen Luftwiderstand (kleine Fahne) und Drallerzeugung (große Fahne) gefunden werden.

Aufgabe der Erfindung ist es, eine Pfeilbefiederungsfahne zu schaffen, die bei geringer Größe einen überraschend großen Drall erzeugt und deren Herstellung noch dazu vereinfacht ist. Diese Aufgabe wird durch die im Patentanspruch 1 angegebenen Merkmale gelöst.

Es ist klar, daß das Ausschneiden -- vorzugsweise Ausstanzen -- der Fahne viel kostengünstiger ist als eine Fertigung im Gießverfahren. Vorzugsweise wird die Fahne durch Verkleben der Laschen an dem Pfeilschaft befestigt; dabei ist darauf zu achten, daß der verwendete Kleber mit dem Werkstoff der Fahne kompatibel ist; insbesondere bei Verwendung wetterfesten Kunststoffs darf auch keine Langzeitversprödung des Materials durch Wechselwirkung mit dem Kleber eintreten, und Knicke des Fahnenkorpus sind zu vermeiden.

Da der Bereich der Falzlinie zwischen dem Fahnenkorpus und den Laschen zumindest zum Zeitpunkt der Befestigung unter elastischer Vorspannung steht, erfolgt beim Befestigen eine propellerartige Verformung des Fahnenkorpus, so daß der Pfeil selbst dann, wenn die Fahne mit ihrer Achse, in der die Falzlinie zwischen Korpus und Laschen liegt, parallel zur Pfeilschaftachse aufgeklebt wird, der Pfeil einen erheblichen Drall erhält. Natürlich ist es aber auch möglich, die Fahne schief zur Pfeilschaftachse aufzukleben, wodurch der Drall noch gesteigert wird.

Alle Fahnen der vollständigen Befiederung eines Pfeilschafts sollten "gleichsinnig" angebracht werden, das heißt, alle sollten den Drall in gleicher Richtung hervorrufen.

Ein Ausführungsbeispiel des Gegenstandes der Erfindung ist in den beigefügten Zeichnungen dargestellt und wird nachstehend unter Bezugnahme auf diese näher erläutert.
Fig. 1 zeigt den Zuschnitt einer Fahne gemäß der Erfindung vor dem Abwinkeln der Laschen,
Fig. 2 ist eine Teildraufsicht eines Pfeilschafts mit auf ihm angebrachter Fahne, und
Fig. 3 ist eine Teilansicht des Pfeilschafts nach Fig. 2.

Der Zuschnitt nach Fig. 1 umfaßt einen vorzugsweise asymmetrisch gestalteten Korpus 10 und zwei Befestigungslaschen 12, 14, gebildet durch einen kurzen Einschnitt 15. Zwecks Befestigung am Pfeilschaft 18 werden die Laschen unmittelbar vor dem Verkleben um eine Falzlinie 16 abgewinkelt, und zwar die Lasche 12 in der Draufsicht nach Fig. 2 nach links, die Lasche 14 nach rechts (dies gilt für "Rechtsschützen"; bei "Linksschützen" wird in umgekehrter Richtung abgewinkelt). Der Abwinkelungsbereich steht unter elastischer Vorspannung, so daß die Außenkontur 20 des Korpus einen in der Draufsicht etwa S-förmigen Verlauf annimmt, wenn die Laschen auf den Pfeilschaft 18 geklebt werden.

Es versteht sich, daß die dargestellte Kontur des Fahnenkorpus nur als Beispiel zu verstehen ist und vielfältig abgewandelt werden kann; generell wird aber die traditionelle Form, die sich in Richtung Pfeilspitze verjüngt, am günstigsten sein.

Die Kontur der Laschen ist so gestaltet, daß mit dem Fahnenkorpus kein Hinterschnitt vorliegt, der beim Auftreffen einer Fahne auf einen schon in einer Schießscheibe steckenden Pfeil zu einem Abreißen der Fahne führen könnte. Der Einschnitt 15 ist so gestaltet, daß beim Verkleben möglichst kein "Loch" zwischen Fahnenkorpus und Pfeilschaft entsteht; gegebenenfalls wäre ein solches Loch abzudichten, um Wirbelbildung zu vermeiden.

## Patentansprüche

1. Pfeilbefiederungsfahne aus elastisch verformbarem Material, die aus einer Materialbahn ausgeschnitten ist und einen Fahnenkorpus (10) und zwei gegenüber dem Fahnenkorpus (10) entlang einer Falzlinie (16) in entgegengesetzter Richtung abgewinkelte Befestigungslaschen (12,14) umfaßt, dadurch gekennzeichnet, daß die Befestigungslaschen in Längsrichtung hintereinander liegen.

2. Fahne nach Anspruch 1, dadurch gekennzeichnet, daß die Laschen (12,14) auf einen Pfeilschaft (18) aufklebbar sind.

3. Fahne nach Anspruch 1 oder 2, dadurch gekennzeichnet, daß der Bereich der Falzlinie (16) zwischen Korpus (10) und Laschen (12,14) unter elastischer Vorspannung steht.

4. Fahne nach einem der Ansprüche 1 bis 3, dadurch gekennzeichnet, daß sie aus wetterfestem Kunststoff gestanzt ist.

5. Fahne nach einem der vorangehenden Ansprüche, dadurch gekennzeichnet, daß die Laschen (12,14) durch einen Einschnitt (15) voneinander getrennt sind.

6. Verfahren zum Befiedern eines Pfeilschafts unter Verwendung der Fahne nach einem der Ansprüche 1 bis 5, dadurch gekennzeichnet, daß die Fahne mit der die Laschen (12,14) und den Korpus (10) verbindenden Falzlinie (16) parallel zur Schaftachse (18) ausgerichtet angebracht wird.

7. Pfeilschaft mit einer Befiederung aus Fahnen nach einem der Ansprüche 1 bis 5 und vorzugsweise hergestellt gemäß dem Verfahren nach Anspruch 6, dadurch gekennzeichnet, daß die vorderen Laschen (12) aller Fahnen in die eine, die hinteren Laschen (14) aller Fahnen in die andere Richtung abgewinkelt sind.

## Claims

1. Arrow feathering strip of resiliently deformable material which is cut out from a length of material and has a strip body (10) and two securing flaps (12, 14) bent in opposite directions along a fold line (16) relative to the strip body (10), characterised in that the securing flaps are located one behind the other in the longitudinal direction.

2. Strip according to claim 1, characterised in that the flaps (12, 14) can be stuck to an arrow shaft (18).

3. Strip according to claim 1 or 2, characterised in that the region of the fold line (16) between the body (10) and flaps (12, 14) is resiliently pre-stressed.

4. Strip according to one of claims 1 to 3, characterised in that it is stamped out of weather-resistant plastics.

5. Strip according to one of the preceding claims, characterised in that the flaps (12, 14) are separated from one another by an indentation (15).

6. Method of feathering an arrow shaft using the strip according to one of claims 1 to 5, characterised in that the strip is applied with the fold line (16) which connects the flaps (12, 14) and the body (10) aligned parallel to the axis (18) of the shaft.

7. Arrow shaft feathered with strips according to one of claims 1 to 5 and preferably produced according to the method of claim 6, characterised in that the front flaps (12) of all the strips are bent in one direction and the rear flaps (14) of all the strips are bent in the other direction.

## Revendications

1. Empenne de flèche en matière déformable élastiquement, laquelle est découpée dans un ruban de matière et comprend un corps d'empenne (10) et deux pattes de fixation (12, 14) pliées en sens inverse par rapport au corps d'empenne (10) le long d'une ligne de pliage (16), caractérisée en ce que les pattes de fixation se succèdent dans le sens longitudinal.

2. Empenne selon la revendication 1, caractérisée en ce que les pattes (12, 14) peuvent être collées sur une hampe de flèche (18).

3. Empenne selon la revendication 1 ou 2, caractérisée en ce que la zone de la ligne de pliage (16) entre le corps (10) et les pattes (12, 14) se trouve sous précontrainte élastique.

4. Empenne selon une des revendications 1 à 3, caractérisée en ce qu'elle est découpée à l'emporte-pièce dans un plastique résistant aux intempéries.

5. Empenne selon une des revendications précédentes, caractérisée en ce que les pattes (12, 14) sont séparées par une incision (15).

6. Procédé d'empennage d'une hampe de flèche utilisant une empenne selon une des revendications 1 à 5, caractérisé en ce que la ligne de pliage (16) de l'empenne reliant les pattes (12, 14) et le corps (10) est apposée parallèlement à l'axe de la hampe (18).

7. Hampe de flèche comportant un empennage fait d'empennes selon une des revendications 1 à 5 et de préférence fabriquées selon le procédé de la revendication 6, caractérisée en ce que les pattes avant (12) de toutes les empennes sont pliées dans une direction et les pattes amère (14) de toutes les empennes dans l'autre direction.
